# FASCICULE DE BREVET EUROPEEN

(11) **EP 2 952 974 B1**
(45) Date de publication et mention de la délivrance du brevet: **12.07.2017**
(21) Numéro de dépôt: 15168010.5
(22) Date de dépôt: 18.05.2015
(51) Int. Cl.: G04B 19/14

(54) **CADRAN DE PIECE D'HORLOGERIE**
ZIFFERBLATT EINER UHR
TIMEPIECE DIAL

(30) Priorité: 05.06.2014 CH 8582014
(43) Date de publication de la demande: 09.12.2015
(73) Titulaire: Voutilainen, Kari, 2112 Môtiers (CH)
(72) Inventeur: Voutilainen, Kari, 2112 Môtiers (CH)
(74) Mandataire: Gevers SA

(56) Documents cités:
- FR-A- 541 334
- FR-A- 1 021 251

## Description

### Domaine technique

La présente invention concerne un cadran de pièce d'horlogerie comprenant au moins un pied destiné à être fixé à une platine de ladite pièce d'horlogerie. La présente invention concerne également un procédé de fixation d'un tel cadran sur une platine de pièce d'horlogerie, ainsi qu'une pièce d'horlogerie comprenant une platine sur laquelle est fixé un tel cadran.

### Etat de la technique

Un cadran peut être fixé à une platine d'une pièce d'horlogerie au moyen par exemple de pieds se présentant sous la forme de goupilles rendues solidaires du cadran par soudage ou chassage puis chassées sur la platine. Il est également possible de fixer le cadran au moyen de vis généralement prévues sur le côté extérieur du cadran. Ces solutions présentent toutefois l'inconvénient d'être peu robustes, les goupilles et les vis risquant de se casser facilement.

En conséquence, un but de la présente invention est de proposer un cadran de pièce d'horlogerie permettant une fixation robuste sur une platine, ainsi qu'un procédé de fixation simple du cadran à ladite platine. FR 1 021 251 A divulgue un cadran de pièce d'horlogerie comprenant deux pieds destinés à être fixés à une platine. Ce cadran présente des rainures comprenant une zone d'entrée de forme circulaire permettant l'introduction d'un pied. Le pied comprend une tête agencée pour s'introduire dans la zone d'entrée de la rainure et être rendue solidaire d'une zone de fixation de ladite rainure.

### Divulgation de l'invention

A cet effet, et conformément à la présente invention, il est proposé un cadran de pièce d'horlogerie selon la revendication 1, le cadran comprenant au moins un pied destiné à être fixé à une platine de ladite pièce d'horlogerie.

Selon l'invention, ledit cadran présente en outre une rainure comprenant une première zone d'entrée agencée pour permettre l'introduction du pied et une deuxième zone de fixation agencée pour permettre la fixation du pied au cadran, ledit pied comprenant une tige agencée pour recevoir des moyens de fixation à la platine et une tête agencée pour s'introduire dans la première zone d'entrée de la rainure et être rendue solidaire de la deuxième zone de fixation de ladite rainure.

La présente invention concerne également un procédé de fixation d'un tel cadran sur une platine de pièce d'horlogerie comme défini à la revendication 6.

La présente invention concerne également une pièce d'horlogerie comprenant une platine sur laquelle est fixé un cadran selon l'une des revendications 1 à 5.

### Brève description des dessins

L'invention sera mieux comprise à la lecture de la description qui va suivre, d'un mode de réalisation, donné à titre d'exemple et fait en référence aux dessins dans lesquels:
- la figure 1 est une vue en perspective de la rainure prévue sur un cadran selon l'invention,
- les figures 2a et 2b sont des vues en perspective sous deux angles différents d'un pied du cadran selon l'invention,
- les figures 3a, 3b et 3c sont des vues de dessus, et en coupes longitudinale selon l'axe AA et transversale selon l'axe BB du pied monté dans le cadran selon l'invention,
- les figures 4a et 4b sont des vues en perspective correspondant à deux étapes d'assemblage du pied dans la rainure du cadran selon l'invention, et
- la figure 5 est une vue en coupe du cadran selon l'invention monté sur une platine et un pont d'une pièce d'horlogerie.

### Mode(s) de réalisation de l'invention

La présente invention concerne un cadran selon la revendication 1, ce cadran 1 de pièce d'horlogerie comprenant au moins un pied 2 destiné à être fixé à une platine 4 de ladite pièce d'horlogerie.

En référence plus spécifiquement aux figures 1 et 5, le cadran 1 est traditionnellement constitué d'une plaque de forme appropriée en fonction de la forme de la boite de la pièce d'horlogerie. Le cadran 1 présente, sur sa face en direction de la platine 4, au moins une rainure 6, le nombre de rainures 6 correspondant au nombre de pieds 2.

Selon l'invention, chaque rainure 6 comprend une première zone d'entrée 8 agencée pour permettre l'introduction du pied 2 et une deuxième zone de fixation 10 agencée pour permettre la fixation du pied 2 au cadran 1. Au niveau de sa première zone d'entrée 8, le pourtour intérieur 9 de la rainure 6 est droit. Au niveau de sa deuxième zone de fixation 10, la rainure 6 comprend, sur son pourtour intérieur, un épaulement 12 s'étendant vers l'intérieur de la rainure 6, dont le rôle sera décrit ci-après.

En vue de dessus, comme le montre la figure 3a, la première zone d'entrée 8 de la rainure 6 présente un contour 14 de forme sensiblement circulaire et la deuxième zone de fixation 10 de la rainure 6 présente deux contours rectilignes 16 reliés par un contour arrondi 18 dessinant un contour sensiblement en forme de U.

Par ailleurs, en référence aux figures 2a et 2b, le pied 2 associé à ladite rainure 6 comprend une tige 20 agencée pour recevoir, à l'intérieur de ladite tige 20, des moyens de fixation à la platine 4, tels qu'une vis. Plus précisément, la tige 20 du pied de cadran 2 comprend, à l'intérieur de ladite tige 20, un trou taraudé 22 destiné à recevoir une vis de fixation du cadran 1 à la platine 4.

La tige 20 du pied de cadran 2 est de section globalement circulaire, le diamètre de la tige étant choisi de sorte que la partie circulaire de la tige épouse sensiblement la forme du contour arrondi 18 de la deuxième zone de fixation 10 de la rainure 6. La tige 20 présente également, sur son pourtour extérieur, deux méplats 24 agencés pour coopérer avec, ou épouser, les contours rectilignes 16 de la deuxième zone de fixation 10 de la rainure 6.

Le pied de cadran 2 comprend également, en prolongement de la tige 20, une tête 26 agencée pour s'introduire dans la première zone d'entrée 8 de la rainure 6 et être rendue solidaire de la deuxième zone de fixation 10 de ladite rainure 6.

Plus particulièrement, la tête 26 du pied de cadran 2 comprend une collerette périphérique 28. Ladite collerette 28 et l'épaulement 12 sont agencés de sorte que ledit épaulement 12 recouvre au moins partiellement ladite collerette 28.

Les diamètres de la tête 26 et de la tige 20 du pied 2 sont choisis de sorte que la tête 26 puisse être introduite dans la première zone d'entrée 8 de la rainure 6 et de sorte que la tige 20 s'insère dans la deuxième zone de fixation 10 de ladite rainure en épousant ses contours 16 et 18, alors que la tête 26 glisse sous l'épaulement 12, deux zones latérales symétriques de la collerette 28 venant reposer sur ledit épaulement 12, comme le montrent plus spécifiquement les figures 3b et 3c.

La présente invention concerne également un procédé de fixation d'un cadran 1 tel que décrit ci-dessus à une platine 4, ledit procédé comprenant les étapes de :
- réaliser dans ledit cadran 1, par exemple par fraisage, une rainure 6 comprenant une première zone d'entrée 8 agencée pour permettre l'introduction du pied 2 dans ladite rainure 6 et une deuxième zone de fixation 10 agencée pour permettre la fixation du pied 2 au cadran 1,
- prévoir un pied de cadran 2 comprenant une tige 20 agencée pour recevoir des moyens de fixation à la platine 4 et une tête 26 agencée pour s'introduire dans la première zone d'entrée 8 de la rainure 6 et être rendue solidaire de la deuxième zone de fixation 10 de ladite rainure 6,
- introduire la tête 26 du pied de cadran 2 dans ladite première zone d'entrée 8 de la rainure 6,
- glisser le pied 2 dans la deuxième zone de fixation 10 de la rainure 6, comme le montre la figure 4a,
- rendre solidaire la tête 26 du pied de cadran 2 au cadran 1, et
- fixer la tige 20 du pied de cadran 2 à la platine 4.

La tête (26) du pied de cadran (2) est rendu solidaire au cadran (1) par sertissage de ladite collerette (28) audit épaulement (12). Lors du sertissage, l'épaulement 12 est sensiblement plié et vient en prise avec la collerette 28 comme le montre la figure 4b, afin de fixer mécaniquement le pied 2 au cadran 1.

En référence à la figure 5, la fixation de la tige 20 sur la platine 4 se fait par exemple au moyen d'une vis (non représentée), introduite dans le trou taraudé 22. A cet effet, il est prévu un logement dans le pont 30 et dans la platine 4 pour permettre le passage de la vis et son vissage dans le trou taraudé 22.

La présente invention concerne également une pièce d'horlogerie comprenant une platine 4 sur laquelle est fixé un cadran 1 tel que décrit ci-dessus.

La présente invention permet un montage robuste du cadran sur la platine. En effet, le pied du cadran selon l'invention permet une fixation mécanique du pied au cadran, sans risque de casse. La fixation du cadran à la platine se fait au moyen d'une vis intérieure, là encore sans risque de casse, tout en permettant un vissage fort. La vis intérieure accessible par le pont permet également un montage et un démontage simplifiés du cadran.

## Revendications

1. Cadran (1) de pièce d'horlogerie comprenant au moins un pied (2) destiné à être fixé à une platine (4) de ladite pièce d'horlogerie, ledit cadran (1) présentant au moins une rainure (6) comprenant une première zone d'entrée (8) agencée pour permettre l'introduction du pied (2) et une deuxième zone de fixation (10) agencée pour permettre la fixation du pied (2) au cadran (1), et le pied (2) comprenant une tige (20) agencée pour recevoir des moyens de fixation à la platine (4) et une tête (26) agencée pour s'introduire dans la première zone d'entrée (8) de la rainure (6) et être rendue solidaire de la deuxième zone de fixation (10) de ladite rainure (6), la première zone d'entrée (8) de la rainure (6) présentant un contour (14) de forme sensiblement circulaire, **caractérisé en ce que** la deuxième zone de fixation (10) de la rainure (6) présente deux contours rectilignes (16) reliés par un contour arrondi (18) dessinant un contour sensiblement en forme de U et **en ce que** la tige (20) du pied de cadran (2) est de section globalement circulaire et présente deux méplats (24) agencés pour coopérer avec les contours rectilignes (16) de la deuxième zone de fixation (10) de la rainure (6).

2. Cadran (1) selon la revendication 1, **caractérisé en ce que** la tête (26) comprend une collerette périphérique (28) et **en ce que**, au niveau de sa deuxième zone de fixation (10), la rainure (6) comprend, sur son pourtour, un épaulement (12) agencé pour recouvrir au moins partiellement ladite collerette (28).

3. Cadran (1) selon la revendication 2, **caractérisé en ce que** ladite collerette (28) est rendue solidaire de l'épaulement (12) de la rainure (6) de manière à fixer le pied (2) sur le cadran (1).

4. Cadran (1) selon la revendication 3, **caractérisé en ce que** la collerette (28) de la tête (26) du pied de cadran (2) est rendue solidaire de l'épaulement (12) de la rainure (6) par sertissage.

5. Cadran (1) selon l'une des revendications précédentes, **caractérisé en ce que** la tige (20) du pied de cadran (2) comprend un trou taraudé (22) destiné à recevoir une vis de fixation du cadran (1) à la platine (4).

6. Procédé de fixation d'un cadran (1) comprenant au moins un pied (2) sur une platine (4) de pièce d'horlogerie selon l'une des revendications 1 à 5, comprenant les étapes de :
- réaliser dans ledit cadran (1) une rainure (6) comprenant une première zone d'entrée (8) agencée pour permettre l'introduction du pied (2) et une deuxième zone de fixation (10) agencée pour permettre la fixation du pied (2) au cadran (1),
- prévoir un pied de cadran (2) comprenant une tige (20) agencée pour recevoir des moyens de fixation à la platine (4) et une tête (26) agencée pour s'introduire dans la première zone d'entrée (8) de la rainure (6) et être rendue solidaire de la deuxième zone de fixation (10) de ladite rainure (6), la tête (26) comprenant une collerette périphérique (28), la rainure (6) comprenant sur son pourtour, au niveau de sa deuxième zone de fixation (10), un épaulement (12) agencé pour recouvrir au moins partiellement ladite collerette (28),
- introduire la tête (26) du pied de cadran (2) dans ladite première zone d'entrée (8) de la rainure (10),
- glisser le pied (2) dans la deuxième zone de fixation (10) de la rainure (6),
- rendre solidaire la tête (26) du pied de cadran (2) au cadran (1) par sertissage de ladite collerette (28) audit épaulement qui est sensiblement plié et vient en prise avec la collerette (28) et
- fixer la tige (20) du pied de cadran (2) à la platine (4).

7. Pièce d'horlogerie comprenant une platine (4) sur laquelle est fixé un cadran (1) selon l'une des revendications 1 à 5.

## Patentansprüche

1. Zifferblatt (1) einer Uhr, umfassend mindestens einen Fuß (2), der bestimmt ist, an einer Werkplatte (4) der Uhr befestigt zu sein, wobei das Zifferblatt (1) mindestens eine Rille (6) aufweist, umfassend eine erste Eingangszone (8), die ausgebildet ist, um das Einsetzen des Fußes (2) zu erlauben, und eine zweite Befestigungszone (10), die ausgebildet ist, um die Befestigung des Fußes (2) am Zifferblatt (1) zu erlauben, und der Fuß (2) einen Schaft (20) umfasst, der ausgebildet ist, um Befestigungsmittel an der Werkplatte (4) aufzunehmen, und einen Kopf (26), der ausgebildet ist, um in die erste Eingangszone (8) der Rille (6) einzugreifen und mit der zweiten Befestigungszone (10) der Rille (6) fest verbunden zu sein, wobei die erste Eingangszone (8) der Rille (6) eine etwa kreisförmige Kontur (14) aufweist, **dadurch gekennzeichnet, dass** die zweite Befestigungszone (10) der Rille (6) zwei gerade Konturen (16) aufweist, die mittels einer abgerundeten Kontur (18) verbunden sind, welche eine etwa U-förmige Kontur beschreibt und dass der Schaft (20) des Zifferblattfußes (2) einen allgemein kreisförmigen Querschnitt hat und zwei Abflachungen (24) aufweist, die ausgebildet sind, um mit den geraden Konturen (16) der zweiten Befestigungszone (10) der Rille (6) zusammenzuwirken.

2. Zifferblatt (1) nach Anspruch 1, **dadurch gekennzeichnet, dass** der Kopf (26) einen Umfangsring (28) umfasst und dass die Rille (6) im Bereich ihrer zweiten Befestigungszone (10) auf ihrem Umfang einen Absatz (12) umfasst, der ausgebildet ist, um den Ring (28) mindestens teilweise aufzunehmen.

3. Zifferblatt (1) nach Anspruch 2, **dadurch gekennzeichnet, dass** der Ring (28) mit dem Absatz (12) der Rille (6) derart fest verbunden ist, dass der Fuß (2) auf dem Zifferblatt (1) befestigt ist.

4. Zifferblatt (1) nach Anspruch 3, **dadurch gekennzeichnet, dass** der Ring (28) des Kopfes (26) des Zifferblattfußes (2) mit dem Absatz (12) der Rille (6) durch Falzen fest verbunden ist.

5. Zifferblatt (1) nach einem der vorangehenden Ansprüche, **dadurch gekennzeichnet, dass** der Schaft (20) des Zifferblattfußes (2) ein gewindetes Loch (22) umfasst, das bestimmt ist, eine Befestigungsschraube des Zifferblatts (1) an der Werkplatte (4) aufzunehmen.

6. Verfahren zum Befestigen eines Zifferblatts (1), umfassend mindestens einen Fuß (2), auf einer Werkplatte (4) einer Uhr nach einem der Ansprüche 1 bis 7, umfassend die folgenden Schritte:
- Herstellen in dem Zifferblatt (1) einer Rille (6), umfassend eine erste Eingangszone (8), die ausgebildet ist, um das Einsetzen des Fußes (2) zu erlauben, und eine zweite Befestigungszone (10), die ausgebildet ist, um die Befestigung des Fußes (2) am Zifferblatt (1) zu erlauben,
- Vorsehen eines Zifferblattfußes (2), umfassend einen Schaft (20), der ausgebildet ist, um Befestigungsmittel an der Werkplatte (4) aufzunehmen, und einen Kopf (26), der ausgebildet ist, um in die erste Eingangszone (8) der Rille (6) einzugreifen und mit der zweiten Befestigungszone (10) der Rille (6) fest verbunden zu sein, wobei der Kopf (26) einen Umfangsring (28) umfasst, wobei die Rille (6) im Bereich ihrer zweiten Befestigungszone (10) auf ihrem Umfang einen Absatz (12) umfasst, der ausgebildet ist, um den Ring (28) mindestens teilweise aufzunehmen,
- Einsetzen des Kopfs (26) des Zifferblattfußes (2) in die erste Eingangszone (8) der Rille (10),
- Schieben des Fußes (2) in die zweite Befestigungszone (10) der Rille (6),
- festes Verbinden des Kopfes (26) des Zifferblattfußes (2) mit dem Zifferblatt (1) durch Falzen des Rings (28) am Absatz, welcher leicht gefaltet ist und mit dem Ring (28) in Eingriff kommt, und
- Befestigen des Schafts (20) des Zifferblattfußes (2) an der Werkplatte (4)

7. Uhr, umfassend eine Werkplatte (4), auf der ein Zifferblatt (1) nach einem der Ansprüche 1 bis 7 befestigt ist.

## Claims

1. A timepiece dial (1) comprising at least one foot (2) intended to be fastened to a plate (4) of said timepiece, said dial (1) having at least one groove (6) comprising a first inlet zone (8) arranged to allow the insertion of the foot (2) and a second fastening zone (10) arranged to allow the fastening of the foot (2) to the dial (1), and the foot (2) comprising an arbor (20) arranged to receive means for fastening to the plate (4) and a head (26) arranged to be inserted in the first inlet zone (8) of the groove (6) and to be secured to the second fastening zone (10) of said groove (6), the first inlet zone (8) of the groove (6) having a substantially circular contour (14), **characterized in that** the second fastening zone (10) of the groove (6) has two straight contours (16) connected by a rounded contour (18) defining a substantially U-shaped contour and **in that** the arbor (20) of the dial foot (2) has a globally circular section and has two flats (24) arranged to cooperate with the rectilinear contours (16) of the second fastening zone (10) of the groove (6).

2. The dial (1) according to claim 1, **characterized in that** the head (26) comprises a peripheral collar (28) and **in that**, at its second fastening zone (10), the groove (6) comprises a shoulder (12) on its perimeter arranged to at least partially cover said collar (28).

3. The dial (1) according to claim 2, **characterized in that** said collar (28) is secured to the shoulder (12) of the groove (6) so as to fasten the foot (2) on the dial (1).

4. The dial (1) according to claim 3, **characterized in that** the collar (28) of the head (26) of the dial foot (2) is secured to the shoulder (12) of the groove (6) by crimping.

5. The dial (1) according to one of the preceding claims, **characterized in that** the arbor (20) of the dial foot (2) comprises a tapped hole (22) intended to receive a screw fastening the dial (1) to the plate (4).

6. A method for fastening a dial (1) comprising at least one foot (2) on a timepiece plate (4) according to one of claims 1 to 5, comprising the following steps:
- making, in said dial (1), a groove (6) comprising a first inlet zone (8) arranged to allow the insertion of the foot (2) and a second fastening zone (10) arranged to allow the fastening of the foot (2) to the dial (1),
- providing a dial foot (2) comprising an arbor (20) arranged to receive the means for fastening to the plate (4) and a head (26) arranged to be inserted in the first inlet zone (8) of the groove (6) and to be secured to the second fastening zone (10) of said groove (6), the head (26) comprising a peripheral collar (28), the groove (6) comprising, on its perimeter, at its second fastening zone (10), a shoulder (12) arranged to cover said collar (28) at least partially,
- inserting the head (26) of the dial foot (2) into said first inlet zone (8) of the groove (10),
- sliding the foot (2) in the second fastening zone (10) of the groove (6),
- securing the head (26) of the tile foot (2) to the dial (1) by crimping said collar (28) to said shoulder, which is substantially bent and engages with the collar (28), and
- fastening the arbor (20) of the dial foot (2) to the plate (4).

7. A timepiece comprising a plate (4) on which a dial (1) according to one of claims 1 to 5 is fastened.
